# EUROPÄISCHE PATENTSCHRIFT

(11) **EP 1 012 097 B1**
(45) Veröffentlichungstag und Bekanntmachung des Hinweises auf die Patenterteilung: **20.03.2002**
(21) Anmeldenummer: 98941309.1
(22) Anmeldetag: 09.07.1998
(51) Int. Cl.: B65H 23/032

(54) **VORRICHTUNG ZUM FÜHREN EINER ENDLOSPAPIERBAHN**
DEVICE FOR GUIDING A CONTINUOS PAPER STRIP
DISPOSITIF DE GUIDAGE D'UNE BANDE DE PAPIER SANS FIN

(30) Priorität: 12.09.1997 DE 19740222
(43) Veröffentlichungstag der Anmeldung: 28.06.2000
(73) Patentinhaber: BÖWE SYSTEC AG, 86159 Augsburg (DE)
(72) Erfinder: BRÜCKEL, Dieter, D-87600 Kaufbeuren (DE)
(74) Vertreter: Schoppe, Fritz, Dipl.-Ing.
(86) Internationale Anmeldenummer: EP9804268
(87) Internationale Veröffentlichungsnummer: WO9914147

(56) Entgegenhaltungen:
- EP-A- 0 307 125
- US-A- 2 050 509
- US-A- 3 405 883
- US-A- 4 260 116

## Beschreibung

Die vorliegende Erfindung bezieht sich auf eine Vorrichtung zum Führen einer Endlospapierbahn und insbesondere auf eine Vorrichtung zum Führen einer Endlospapierbahn ohne Zuhilfenahme von Lochrändern bzw. Transportstacheln zu einer darauffolgenden Papierverarbeitungseinrichtung.

Im Stand der Technik sind verschiedene Vorrichtungen zum Führen einer Endlospapierbahn, z. B. zu einer Papierverarbeitungsanlage, bekannt. Um einen möglichst geraden Lauf des Papiers, beispielsweise durch eine Papierschneideeinrichtung oder einen Drucker zu erreichen, besteht ein Ansatz für eine Papierführungseinrichtung darin, sogenannte Traktoreinrichtungen zu verwenden, bei denen zum Transport des Papiers Stacheln in die auf beiden Seiten der Papierbahn eingestanzten Transportlöcher eingreifen.

Bei dieser Papierführungseinrichtung besteht ein Nachteil darin, daß die Papierbahn zum Einbringen der Lochränder vom Hersteller zunächst zu einem Konfektionierer gebracht werden muß, bevor dieselbe zum Endverbraucher gelangt. Außerdem werden die Transportlöcher häufig aus optischen oder anderen Gründen in den Weiterverarbeitungseinrichtungen seitlich wieder abgetrennt, was wiederum einen unnötigen Papierverbrauch und Papierabfall bedeutet und eine Randschneideeinrichtung erforderlich macht.

Bei einer weiteren, im Stand der Technik bekannten Vorrichtung zum Führen einer Endlospapierbahn wird der gerade Lauf der Papierbahn mittels einer Bahnkantenregelung mit verstellbaren Führungs- bzw. Transportwalzen erreicht.

Bei einer solchen Papierführungseinrichtung ist ein sehr aufwendiger technischer Aufbau mit verstellbaren Führungs- bzw. Transportwalzen erforderlich, wobei es ferner sehr aufwendig ist, die Einstellungen zum Führen einer Papierbahn des jeweiligen Papiertyps vorzunehmen.

Im Stand der Technik ist ferner eine Vorrichtung bekannt, bei der eine Papierführungseinrichtung, die in Fig. 6 näher beschrieben ist, eine Wannenstruktur 100 mit einer konkaven oder konvexen Oberfläche 102 und Schultern 104 aufweist. Die Schultern 104 sind vorgesehen, um gegenüberliegende Kanten einer Papierbahn 106 in Eingriff zu nehmen. Der direkte Abstand 108 der Schultern 104 auf beiden Seiten der Wannenstruktur 100 ist kleiner als eine Breite 110 der Papierbahn 106. Durch die Wannenstruktur 100 erfolgt eine entsprechende Verformung der Papierbahn 106 bezüglich der Breite 110, so daß der Abstand 108 zwischen den Kanten entlang der Breitseiten der Papierbahn 106 in der Wannenstruktur 100 geringer ist als die Breite 110 zwischen diesen Kanten. Während der Verwendung läuft die Papierbahn 106 von einem Eintritt 112 zu einem Austrittsende 114 durch die Wannenstruktur 100. Die Schultern 104 nehmen die Papierkanten in Eingriff, um das Papier in der Wannenstruktur zu halten und in einer geraden Linie zu führen.

Die Papierbahn 106 läuft durch die Wannenstruktur 100 zu einer ebenen Fläche 116. Die ebene Fläche 116 erstreckt sich von der konkaven Oberfläche 102 (Tragestruktur) des Austrittsendes 114 der Wannenstruktur 100 zu den Ausrichtungsabstreifern 118. Die ebene Fläche 116 weist ferner eine darin mittig angeordnete Öffnung 120 auf. In der Öffnung 120 sitzt die Antriebsrolle 122. Die Antriebsrolle 122 ist in der Öffnung 120 in einer vertikalen Ebene angeordnet, derart, daß eine aus Gummi bestehende äußere Oberfläche 124 der Antriebsrolle 122 sich ein wenig oberhalb der ebenen Fläche 116 befindet. Die äußere Schicht 124 der Antriebsrolle 122 nimmt die Unterseite der Papierbahn 106 in Eingriff, sowie dieselbe über die ebene Fläche 106 läuft, und befördert die Papierbahn 106 mittels der Drehung der Antriebsrolle 122.

Die Ausrichtungsabstreifer 118 sind an dem Ende der ebenen Fläche 116 gegenüber der Wannenstruktur 100 vorgesehen, wie es in Fig. 6 dargestellt ist. Die Ausrichtungsabstreifer 118 umfassen eine obere Lippe 124 und eine untere Lippe 126. Bei dieser Anordnung wird eine Andruckrolle 128 verwendet, um auf eine Papierbahn, die zwischen der Andruckrolle 128 und der Antriebsrolle 122 hindurchläuft, ein Druck auszuüben, damit die Papierbahn 106 den Kontakt mit der Antriebsrolle 122 beibehält.

Die Bewegungsrichtung der Papierbahn 106 durch die Wannenstruktur 100 ist durch den Pfeil 130 in Fig. 6 dargestellt.

Da die Antriebsrolle 122 derart angeordnet ist, daß dieselbe durch die Ausnehmung 120 über die ebene Fläche 116 hervorsteht, ist eine axiale Verschiebbarkeit der Antriebsrolle 122 nicht möglich.

Eine solche Vorrichtung ist beispielsweise aus der US 5,213,246 bekannt, die mittels einer Wannenstruktur, in der die Papierbahn verläuft, die Papierführung erreicht, wobei die Wannenstruktur aus einem Stück ausgeführt ist. Aufgrund deren Aufbau ist für jede Papierbahnbreite eine eigene Wannenstruktur erforderlich. Außerdem ist bei einer sehr breiten, dünnen Papierbahn, die durch die Wannenstruktur läuft, nur mit einer sehr geringfügigen Erhöhung der Steifigkeit der Papierbahn zu rechnen.

Aufgrund dessen sind bekannte Papiertransporteinrichtungen lediglich in der Lage, Papierbahnen mit einer bestimmten Breite und Papierdicke zu führen, oder es muß entweder auf die Verwendung sogenannter Traktoreinrichtungen oder aufwendiger Bahnkantenregelungen zurückgegriffen werden, um einen geraden Lauf der Papierbahn beispielsweise zu einer Papierverarbeitungsanlage zu erreichen.

Ausgehend von diesem Stand der Technik liegt der vorliegenden Erfindung die Aufgabe zugrunde, eine Vorrichtung zum Führen einer Endlospapierbahn zu schaffen, die die Papierbahn unabhängig von deren Breite und Dicke handhaben kann, ohne daß Traktoreinrichtungen oder Bahnkantenregelungen verwendet werden.

Diese Aufgabe wird durch eine Vorrichtung zum Führen einer Endlospapierbahn gemäß Anspruch 1 gelöst.

Die vorliegende Erfindung schafft eine Vorrichtung zum Führen einer Endlospapierbahn, die zwei Seitenführungen, die die Papierbahn an ihren Längskanten führen, und eine Umlenkeinrichtung aufweist, durch die die Papierbahn bei ihrer Bewegung zwischen den Seitenführungen zumindest eine Ablenkung aus ihrer Bewegungsrichtung erfährt.

Der vorliegenden Erfindung liegt die Erkenntnis zugrunde, daß durch die vertikale Auslenkung der Papierbahn aus der Bewegungsrichtung eine erhöhte Steifigkeit der Papierbahn herbeigeführt wird, wodurch ein Hochlaufen der Papierbahn an den Seitenführungen oder eine Beschädigung der Papierbahn vermieden wird, wenn die Papierbahn seitlich an die Seitenführungen anläuft.

Ein Vorteil der vorliegenden Erfindung besteht darin, daß die Papierkosten deutlich reduziert werden können, da die Papierbahnen mit unkonfektionierten Rand verwendet werden, wodurch vermieden wird, daß die Transportlöcher aus optischen oder anderen Gründen in den Weiterverarbeitungseinrichtungen seitlich wieder abgetrennt werden müssen, wodurch kein unnötiger Papierverbrauch und Papierabfall anfällt und keine zusätzliche Vorrichtung zum Abschneiden des Randes vorgesehen werden muß.

Bei einem bevorzugten Ausführungsbeispiel der vorliegenden Erfindung wird mittels mehrerer Rundstangen, zwischen denen die Papierbahn hindurchläuft, ein wellenförmiger Verlauf bzw. eine wellenförmige Auslenkung der Papierbahn aus der Bewegungsrichtung erreicht. Da die Auslenkung der Papierbahn mittels einer Verstellung einer der Rundstangen und der Abstand der Seitenführungen auf unterschiedliche Papierbahnbreiten, Papierdicken und Festigkeiten einstellbar ist, kann die Vorrichtung zum Führen einer Endlospapierbahn Papierbahnen mit beliebiger Papierbahnbreite, Papierdicke bzw. Festigkeit handhaben.

Bevorzugte Weiterbildungen der vorliegenden Erfindung sind in den Unteransprüchen definiert.

Bevorzugte Ausführungsbeispiele der vorliegenden Erfindung werden nachfolgend unter Bezugnahme auf die beiliegenden Zeichnungen näher erläutert. Es zeigen:
- Fig. 1: eine perspektivische Darstellung eines Ausführungsbeispiels der erfindungsgemäßen Vorrichtung zum Führen einer Endlospapierbahn mit einer ersten Transportrollenanordnung;
- Fig. 2a: eine perspektivische Darstellung einer alternativen Transportrollenanordnung;
- Fig. 2b: eine perspektivische Darstellung einer alternativen Anordnung zum Vorspannen einer Transportrollenanordnung;
- Fig. 3: eine seitliche Schnittansicht der Vorrichtung zum Führen einer Endlospapierbahn, bei der eine Markierungsleseeinrichtung vorgesehen ist;
- Fig. 4: eine Darstellung der in Fig. 3 gezeigten Markierungsleseeinrichtung;
- Fig. 5: eine seitliche Schnittansicht der Vorrichtung zum Führen einer Endlospapierbahn mit einer alternativen Anordnung der Papierführungsstangen und der Markierungsleseeinrichtung;
- Fig. 6: eine Papierführungseinrichtung gemäß dem Stand der Technik.

Anhand der Fig. 1 bis 5 werden nachfolgend bevorzugte Ausführungsbeispiele der erfindungsgemäßen Vorrichtung näher beschrieben.

In Fig. 1 ist ein erstes bevorzugtes Ausführungsbeispiel einer erfindungsgemäßen Vorrichtung zum Führen einer Endlospapierbahn dargestellt. Eine Mehrzahl von Rundstangen 10, 12, 14 ist zwischen zwei Seitenwänden 16 (dargestellt ist nur eine Wand) gelagert. Ebenfalls zwischen den zwei Seitenwänden 16 sind zwei seitliche Seitenführungen 18, 20 angeordnet, die auf einer Querleiste 22 befestigt und bezüglich derselben axial verschiebbar sind. An der Querleiste 22 sind ferner eine Mehrzahl von Führungsleisten 24 angeordnet.

In Fig. 1 sind ferner eine erste 26 und eine zweite 28 Transportrolle dargestellt. Die erste Transportrolle 26 ist drehfest an einer Welle 30 befestigt, die in einer Drehrichtung, die durch den Pfeil 32 angezeigt ist, um eine Achse 34 der Welle 30 drehbar ist. Eine Antriebsrolle 36 der Transportrolle 26 ist über ein formschlüssiges Antriebsband 38 mit einer Antriebsrolle 40, die an einer Welle 42 eines Vorschubmotors 44 angebracht ist, verbunden.

Ein L-förmiger Lagerblock 46 ist bezüglich einer Mittelachse 48 einer Welle 50 axial verschiebbar, wobei eine Vorspannfeder 52 an einem unteren Abschnitt des L-förmigen Lagerblocks 46 angebracht ist. In einem sich senkrecht zu dem L-förmigen Lagerblock 46 erstreckenden Abschnitt 54 ist eine Welle 56 angeordnet, die mit einer Führung 58 für die zweite Transportrolle 28 verbunden ist, wobei sich die Transportrolle 28 um eine in der Führung 58 angeordneten Achse 59 dreht.

An der Welle 56 sind senkrecht zu einer Mittelachse 60 der Welle 56 zwei Stifte 62 vorgesehen, auf die von zwei Federn 64 jeweils eine Federkraft ausgeübt wird. Die Mittelachse 60 ist zu der Drehachse 34 der Transportrolle 26 senkrecht. Mittels der Federn 64 wird der Schwenkbereich der zweiten Transportrolle 28 um die Mittelachse 60 bestimmt, wie es durch den Doppelpfeil 66 in Fig. 1 dargestellt ist.

In Fig. 1 ist ferner eine Endlospapierbahn 68 dargestellt, die in der durch den Pfeil 70 dargestellten Bewegungsrichtung durch die Vorrichtung zum Führen einer Endlospapierbahn läuft und auf der optional Lesemarkierungen 72 vorgesehen sind, wenn diese für eine Weiterverarbeitung der Endlospapierbahn 68 erforderlich sind.

Im folgenden wird nun anhand von Fig. 1 die technische Funktionsweise der erfindungsgemäßen Vorrichtung zum Führen einer Endlospapierbahn näher beschrieben. Zur Vereinfachung der Beschreibung wird die Vorrichtung zum Führen einer Endlospapierbahn im folgenden als Papiertransporteinrichtung bezeichnet.

Die Papierbahn 68 wird von einem Stapel, einer Rolle oder online von einem Drucker (nicht gezeigt) zu der Papiertransporteinrichtung zugeführt. Die Papierbahn 68, die durch zumindest eine der Rundstangen 10, 12, 14 eine Auslenkung erfährt, wird wellenförmig durch die quer zur Bewegungsrichtung der Papierbahn 68 angeordneten Rundstangen 10, 12, 14 hindurchgeführt, die zwischen den zwei Seitenwänden 16 (dargestellt ist nur eine Wand) gelagert sind.

Die beiden Seitenführungen 16, 18 für die Papierbahn 68 sind auf einer Querleiste 22 befestigt und bezüglich derselben axial verschiebbar. Die seitlich verstellbaren Seitenführungen 18, 20 sind axial so eingestellt, daß ihr Abstand nur geringfügig breiter ist als die Papierbahn 68. Durch den wellenförmigen Verlauf durch die Rundstangen 10, 12, 14 erhält die Papierbahn 68 eine so hohe Steifigkeit, daß dieselbe bei einem seitlichen Anlaufen an die Seitenführungen 18, 20 weder beschädigt wird noch an denselben hochlaufen kann. Eine oder mehrere der Rundstangen 10, 12, 14, d. h. bei drei Rundstangen vorzugsweise die mittlere Rundstange 12, ist zudem in ihrer Höhenlage bezüglich der Papierbahn 68 so verstellbar, daß die Größe der Papierwellenamplitude von 0 (vergleiche auch Fig. 4) bis mehrere Millimeter hoch einstellbar ist, wodurch sich die resultierende Steifigkeit unterschiedlicher Papiersorten einstellen läßt.

Eine Papierwellenamplitude von 0 wird vorzugsweise eingestellt, wenn eine neue Endlospapierbahn in die Vorrichtung zum Führen einer Endlospapierbahn "eingefädelt" wird, oder die durch die Vorrichtung laufende Papierbahn 68 bereits eine so hohe Festigkeit aufweist, daß keine oder nur eine geringfügige zusätzliche Erhöhung der Festigkeit zum geraden Führen der Papierbahn 68 erforderlich ist.

Nach dem wellenförmigen Durchgang durch die Führungsstange 10, 12, 14 wird die Papierbahn 68 über die auf einer Querleiste 22 befestigten Seitenführungen 18, 20 dem Transportrollenpaar 26, 28 zugeführt. Die Führungsleisten 24, auf welchen die Papierbahn aufliegt, können dabei, wie es in Fig. 1 dargestellt ist, in Form von länglichen Rippen ausgeführt sein, wobei beliebig ausgebildete Führungsauflagen oder Auflageflächen für die Papierbahn 68 denkbar sind.

Mittels der ersten und zweiten Transportrolle 26, 28 wird ein Vorschub an die Papierbahn 68 angelegt, wobei die erste Transportrolle 26 drehfest an der Welle 30 angeordnet ist und über das formschlüssige Antriebsband 38 von dem Vorschubmotor 44 angetrieben wird.

Die zweite Transportrolle 28 ist an dem L-förmigen Lagerblock 46 angebracht, der bezüglich der Achse 48 der Stange 50 axial verschiebbar ist. Mittels der Vorspannfeder 52, die, wie in Fig. 1 gezeigt, in einem an dem L-förmigen Lagerblock 46 angeordnet ist, wird die zweite Transportrolle 28 gegen die erste Transportrolle 26 vorgespannt, d. h. die Transportrolle 28 wird mit einer bestimmten Federkraft auf die Transportrolle 26 gedrückt. Die zweite Transportrolle 28 ist ferner um die Drehachse 60 drehbeweglich in dem Lagerblock 46 angeordnet, wobei die Drehachse 60 senkrecht und mittig zu der Achse 34, um die sich die Welle 30 dreht, positioniert ist. Mittels der zwei Federn 64, die jeweils eine Federkraft an die zwei Stifte 60 anlegen, die senkrecht an der Welle 56 und parallel zu der Achse 59 angeordnet sind, kann die Drehposition bzw. der Schwenkbereich für eine Pendelbewegung beim Ausrichten der Papierbahn 68 der zweiten Transportrolle 28 eingestellt werden.

Die untere Transportrolle 26 der Transportrollenanordnung besteht vorzugsweise aus Stahl und weist einen exakten Durchmesser auf, so daß gewährleistet ist, daß sich Verformungen bzw. Temperaturausdehnungen, wie sie bei anderen Materialien in höherem Maße auftreten, nicht negativ auf einen konstanten Transportweg der Papierbahn 68 pro Umdrehung des Antriebs auswirken. Die obere Transportrolle 28 der Transportrollenanordnung ist mit einer Elastomerbeschichtung mit einem hohen Reibwert versehen, um einen möglicherweise auftretenden Schlupf zwischen der oberen Transportrolle 28 und der Endlospapierbahn 68 zu vermeiden.

Die obere Transportrolle 28, die mit einer Elastomerbeschichtung mit hohem Reibwert versehen ist, ist mittels der Vorspannfeder 52 über den L-förmigen Lagerblock 46 gegen die untere Transportrolle 26 vorgespannt. Das Transportrollenpaar 26, 28 ist auf den Wellen 30 bzw. 46 axial verschiebbar, so daß das Transportrollenpaar 26, 28 mittig zur Papierbahn ausgerichtet werden kann. Die obere Transportrolle 28, die als Andruckrolle dient, ist zudem in dem L-förmigen Lagerblock 46 drehbeweglich gelagert, wobei ihre Drehachse 60 senkrecht und mittig zur Drehachse 32 der Rolle 26 angeordnet ist. Über die einstellbaren Druckfedern 68, die über die zwei Stifte 60 an der Welle 58 auf die Drehachse 60 wirken, wird erreicht, daß sich die Laufachse der Rolle 28 selbsttätig parallel zu der Rolle 26 ausrichtet. Wird eine schräglaufende Papierbahn 68 durch die seitlichen Führungsleisten 18, 20 in die gewünschte zur Maschinenmitte parallele Lage, d h. in eine parallele Ausrichtung der Papierbahn 60 bezüglich der seitlichen Führungsleisten 18, 20, ausgerichtet, kann die Rolle 28 außerdem während des Ausrichtungsvorgangs die dazugehörige Pendelbewegung ausführen.

Im folgenden werden Elemente, die in Fig. 1 bis 5 identisch angeordnet und ausgebildet sind, mit gleichen Bezugszeichen bezeichnet.

In Fig. 2a ist eine alternative Transportrollenanordnung zum Einstellen der Drehposition der Transportrolle 28 dargestellt. Da bei sehr dünnem Papier eine zwangsweise Auslenkung der Papierbahn 68 nicht möglich ist, zeigt Fig. 2 ein weiteres Ausführungsbeispiel, bei dem die Drehachse 60 der Rolle 28 über einstellbare Feststellschrauben 74, d. h. durch Drehen der Schraubenköpfe 75, im Lauf exakt zu den Seitenführungen 18, 20 ausgerichtet und festgestellt werden kann. Dadurch wird verhindert, daß die Transportrolle 28 die vorhergehende beschriebene Pendelbewegung ausführt, mittels welcher eine schräg laufende Papierbahn 68 parallel zu den seitlichen Führungsleisten 18, 20 ausgerichtet wird, wodurch vermieden wird, daß eine Papierbahn, die aus einem sehr dünnen und empfindlichen Papier besteht, beschädigt wird, d. h. zerknittert oder sogar reißt.

Die Einstellung der Position der Transportrolle 28 bezüglich der Achse 60, d. h. der zwei Stifte 62 bezüglich des Schwenkbereichs 66 der Transportrolle 28, kann im Gegensatz zu dem in Fig. 1 dargestellten Ausführungsbeispiel, bei dem zwei Federn 64 verwendet werden, mittels der zwei Feststellschrauben 74 erreicht werden. Vorzugsweise ist die Drehachse 59, um die sich die Transportrolle 28 dreht, parallel zu der Drehachse 32 der Transportrolle 26 ausgerichtet. Die Funktionsweise der Transportrollenanordnung von Fig. 2 ist ansonsten mit der der Transportrollenanordnung von Fig. 1 identisch.

In Fig. 2b ist eine alternative Anordnung zum Vorspannen des Lagerblocks 46 und damit der oberen Transportrolle 28 gegen die unter Transportrolle 26 dargestellt.

Bei dieser Ausgestaltung ist der Lagerblock 46 drehfest mit der Welle 50 verbunden, wobei der Lagerblock 46 zusätzlich bezüglich der Welle 50 axial verschiebbar sein kann. In der Nähe der beiden Enden der Welle 50 sind zwei Verbindungsstreben 75a angeordnet, deren untere Abschnitte 75b eine Öffnung aufweisen, um die Welle 50 aufzunehmen, wobei die unteren Abschnitte 75b der Verbindungsstreben 75a drehfest mit der Welle 50 verbunden sind. Den oberen Abschnitten der Verbindungsstreben 75a liegen zwei L-förmige Anschlagbauglieder 75c gegenüber, die eine Ausnehmung 75d aufweisen, um die L-förmigen Anschlagbauglieder 75c an einer Tragestruktur (nicht gezeigt) befestigen zu können. Zwischen den gegenüberliegenden Verbindungsstreben 75a und den L-förmigen Anschlagbaugliedern 75c ist jeweils eine Druckfeder 75e vorgesehen.

Mittels dieser Druckfedern 75e kann eine Federkraft auf den oberen Abschnitt der Verbindungsstreben 75a ausgeübt werden, wodurch eine Schwenkbewegung der Verbindungsstrebe 75a und damit eine Drehung der Welle 50 hervorgerufen werden kann, mittels welcher die an dem Lagerblock 46 angeordnete obere Transportrolle 28 gegen die untere Transportrolle 26 vorgespannt wird.

In Fig. 3 und 4 ist eine Papiertransporteinrichtung dargestellt, an der eine Leseeinrichtung 76 angeordnet ist, die auf der der Papierbahn 68 zugewandten Seite vorzugsweise über der verstellbaren Rundstange 12 vorgesehen ist, wobei die Leseeinrichtung 76 entsprechend der senkrecht zu der in Bewegungsrichtung der Papierbahn 68 verstellbaren Rundstange 12 mittels einer Verstellvorrichtung 78 bezüglich der Verstellungsrichtung, die durch den Doppelpfeil 80 dargestellt ist, verstellbar ist. Die Leseeinrichtung 76 erfaßt die sich auf der Papierbahn 68 befindlichen Markierungen 72 vorzugsweise mit einer optischen Einrichtung 77. Mittels der Verstellvorrichtung 78 wird sowohl die vertikale Position der Rundstange 12, und damit die Auslenkung der Papierbahn 68, als auch die Position der Leseeinrichtung 76 verstellt.

In Fig. 4 ist die Position der Rundstange 12 derart eingestellt, daß die Papierbahn 68 keine Auslenkung erfährt. Die unterschiedlichen, einstellbaren Positionen der verstellbaren Rundstange 12 und damit die Auslenkung der Papierbahn 68 sind vorgesehen, um die Auslenkung der Papierbahn 68 an die Geschwindigkeit, mit der die Papierbahn 68 durch die Papierführungseinrichtung läuft, unter Berücksichtigung der Papierfestigkeit, der Papiersteifigkeit, der Belastbarkeit bzw. der Papierdicke anpassen zu können.

Durch gleichzeitiges Verstellen der vertikalen Position 80 der Leseeinrichtung 76 und der verstellbaren Rundstange 12 wird ein konstanter vordefinierter Abstand zwischen der über die verstellbare Rundstange 12 laufenden Papierbahn 68 und der Leseeinrichtung 76 erreicht, mit der die zur Formatlängenregelung, z. B. in Papierschneideeinrichtungen, erforderlichen Lesemarkierungen 72 erfaßt bzw. gelesen werden können. Die Anordnung der Führungsstangen 10, 12, 14 und der Leseeinrichtung 76 kann dabei variabel zwischen einer maximalen Auslenkung der Papierbahn 68 und einer minimalen bzw. keinen Auslenkung der Papierbahn 68 (siehe Fig. 4) eingestellt werden, wie es im vorhergehenden bereits beschrieben wurde.

In Fig. 5 ist eine seitliche Schnittansicht der Papiertransporteinrichtung mit einer alternativen Anordnung der Papierführungsstangen 10, 12, 14 und der Markierungsleseeinrichtung 76 dargestellt. Fig. 5 zeigt eine gegenüber Fig. 4 spiegelsymmetrische Anbringung der Leseeinrichtung 76 und der Einstellvorrichtung 78 bezüglich der Bewegungsrichtung der Papierbahn 68. Diese Variante zur Anordnung der Leseeinrichtung 76, der Einstellvorrichtung 78 und der Rundstangen 10, 12, 14 wird verwendet, wenn sich die von der Leseeinrichtung 76 zu erfassenden Markierungen 72 auf der der Transportrolle 28 zugewandten Seite der Papierbahn 68 befinden.

Eine weitere Anordnung der Leseeinrichtungen 76 und der Rundstangen 10, 12, 14 besteht darin, die Leseeinrichtungen 76 auf beiden Seiten der Papierbahn jeweils auf der der Papierbahn 68 zugewandten Seite über einer beliebigen Rundstange 10, 12, 14 vorzusehen, wodurch die zu erfassenden Markierungen 72 auf einer beliebigen Seite der Papierbahn 68 vorgesehen sein können und das Auslesen der Lesemarkierungen 72 sicher gewährleistet ist. Die Anbringung der Leseeinrichtungen 76 ist jedoch nicht darauf beschränkt, daß die Leseeinrichtungen 76 unbedingt über der einstellbaren Rundstange 12 angeordnet sind, sondern dieselben können sich auch über einer anderen Rundstange 10, 12, 14 befinden.

Bei Anwendungen, z. B. in Schneidemaschinen, die eine sehr genaue Erfassung des Papiervorschubs bzw. der Papierposition erfordern, muß eine möglichst exakte Führung der Papierbahn und somit eine möglichst exakte Erfassung und Steuerung der Momentanposition der Papierbahn 68 gewährleistet sein. Deshalb werden geringfügig auftretende Schlupf- bzw. Formularlängenkorrekturen mittels einer Korrektursteuerung durchgeführt, bei der die Stellung z. B. des Querschneidemessers oder einer anderen Papierverarbeitungseinrichtung und der Papiervorschub verglichen und gegebenenfalls verändert werden kann. Zu dieser Steuerung werden die Lesemarkierungen 72 in regelmäßigen Abständen auf der Papierbahn 68 benötigt, die während des Durchlaufs der Papierbahn 68 mittels der Leseeinrichtung 76 erfaßt und an eine Auswertungseinrichtung (nicht gezeigt) weitergegeben werden, in der die Positionen der erfaßten Lesemarkierungen 72 entsprechend ausgewertet und weiterverarbeitet werden. Die Auswertungseinrichtung berechnet aus den erfaßten Positionen der Lesemarkierungen 72 den erforderlichen Papiervorschub und steuert basierend auf den ermittelten Werten die Transportrollenanordnung bzw. die Transportrolle 26, wodurch der Vorschub der Endlospapierbahn 68 exakt eingestellt und eine korrekte Weiterverarbeitung der Endlospapierbahn 68 gewährleistet wird.

Bei der erfindungsgemäßen Vorrichtung zum Führen einer Endlospapierbahn kann im Gegensatz zu den drei dargestellten Rundstangen 10, 12, 14, von denen nur eine Rundstange 12 bezüglich ihrer Lage vertikal verstellbar ist, eine beliebige Anzahl von Rundstangen vorgesehen sein, wobei auch mehrere verstellbare Rundstangen verwendet werden können, um eine mehrfache Auslenkung der Papierbahn 68 zu ermöglichen. Ferner können beispielsweise mehrere entsprechende Auslenkanordnungen, die aus mehreren Rundstangen bestehen oder entsprechend dem ersten bevorzugten Ausführungsbeispiel ausgeführt sind, in vordefinierten Abständen angeordnet sein, um eine gerade und korrekte Führung einer Endlospapierbahn auch über längere Distanzen zu ermöglichen.

Ferner kann die Ausführung der für die Auslenkung der Endlospapierbahn 68 vorgesehenen Rundstangen bezüglich der in den Fig. 1 bis 5 dargestellten Form verändert sein. Es können z. B. mehrere Rollen vorgesehen sein, die axial und gleichmäßig beabstandet drehbar an den Rundstangen angeordnet sind, wobei zwei äußere Rollen schlüssig bezüglich der Seitenführungen bzw. den Seitenführungsleisten angeordnet sind, damit die Kanten der Papierbahn 68 senkrecht zu den Seitenführungen verlaufen, d. h. nur senkrecht an die Seitenführungen anlaufen. Dadurch wird eine geringere Auflagefläche, auf der die Endlospapierbahn 68 über die entsprechenden Rollen läuft, erreicht.

Ferner kann die Leseeinrichtung 76 an einer anderen Stelle als über einer Rundstange, beispielsweise der verstellbaren Rundstange, angeordnet sein, wobei jedoch gewährleistet sein muß, daß der Abstand zwischen der Papierbahn 68 und der entsprechenden Leseeinrichtung 76 konstant gehalten wird, um ein exaktes und fehlerfreies Auslesen der auf der Papierbahn 68 angeordneten Lesemarkierungen 72 zu gewährleisten.

## Patentansprüche

1. Vorrichtung zum Führen einer Endlospapierbahn (68), mit
zwei Seitenführungen (18, 20), die die Papierbahn (68) an ihren Längskanten führen;
einer Umlenkeinrichtung durch die die Papierbahn bei ihrer Bewegung zwischen den Seitenführungen (18, 20) zumindest eine Ablenkung aus ihrer Bewegungsrichtung erfährt; und
mit einer ersten Transportrolle (26) auf einer antreibbaren Welle (30) und einer zweiten Transportrolle (28) zum Anlegen eines Vorschubs an die Papierbahn (68), die zwischen der ersten (26) und der zweiten (28) Transportrolle hindurchläuft.

2. Vorrichtung zum Führen einer Endlospapierbahn (68) gemäß Anspruch 1, bei der die Papierbahn (68) wellenförmig durch die Umlenkeinrichtung der Papierbahn (68) hindurchläuft.

3. Vorrichtung zum Führen einer Endlospapierbahn gemäß Anspruch 1 oder 2, bei der die Umlenkeinrichtung der Papierbahn (68) eine Mehrzahl von Rundstangen (10, 12, 14) aufweist.

4. Vorrichtung zum Führen einer Endlospapierbahn (68) gemäß Anspruch 3, bei der die Umlenkeinrichtung der Papierbahn (68) aus drei Rundstangen (10, 12, 14) aufgebaut ist, wobei zumindest eine der Rundstangen (10, 12, 14) senkrecht zu der Bewegungsrichtung der Papierbahn (68) auslenkbar ist, um die Papierbahn (68) in Bewegungsrichtung wellenförmig zwischen den Rundstangen (10, 12, 14) hindurchzuführen.

5. Vorrichtung zum Führen einer Papierbahn (68) gemäß Anspruch 1, bei der die zwei Seitenführungen (18, 20) für die Papierbahn durch zwei in Bewegungsrichtung der Papierbahn (68) parallel angeordnete Führungsleisten ausgebildet sind, wobei der Abstand der zwei parallel angeordneten Führungsleisten axial einstellbar ist.

6. Vorrichtung zum Führen einer Endlospapierbahn (68) gemäß einem der Ansprüche 1 bis 5, bei der die zweite Transportrolle (28) mittels einer Feder (52; 75e) gegen die erste Transportrolle (26) vorgespannt ist.

7. Vorrichtung zum Führen einer Endlospapierbahn (68) gemäß einem der Ansprüche 1 bis 6, bei der die zweite Transportrolle (28) gegenüber der ersten Transportrolle (26) um eine zur Antriebswelle (30) der ersten Transportrolle (26) im wesentlichen senkrechten Drehachse (60) verdrehbar angeordnet ist.

8. Vorrichtung zum Führen einer Endlospapierbahn (68) gemäß Anspruch 7, bei der eine Drehbewegung um die Drehachse durch Federn (64) beschränkt ist.

9. Vorrichtung zum Führen einer Endlospapierbahn (68) gemäß einem der Ansprüche 1 bis 8, bei der die zweite Transportrolle (28) gegenüber der ersten Transportrolle (26) um eine zur Antriebswelle der ersten Transportrolle (26) im wesentlichen senkrechten Drehachse (60) verdreht angeordnet ist.

10. Vorrichtung zum Führen einer Endlospapierbahn (68) gemäß Anspruch 9, bei der die Verdrehposition der zweiten Transportrolle (28) gegenüber der ersten Transportrolle (26) mittels Schrauben (74) einstellbar ist.

11. Vorrichtung zum Führen einer Endlospapierbahn (68) gemäß einem der Ansprüche 1 - 10, bei der die erste Transportrolle (26) aus Stahl ausgebildet ist, und die zweite Transportrolle (28) mit einer Elastomerbeschichtung versehen ist.

12. Vorrichtung zum Führen einer Endlospapierbahn (68) gemäß einem der vorhergenden Ansprüche, bei der eine Leseeinrichtung (76) zum Lesen von auf der Papierbahn (68) angeordneten Markierungen (72) vorgesehen ist.

13. Vorrichtung zum Führen einer Endlospapierbahn (68) gemäß Anspruch 12 in Rückbezug auf die Ansprüche 3 - 11, bei der die Leseeinrichtung (76) auf der der Papierbahn (68) zugewandten Seite über der verstellbaren Rundstange (12) der Mehrzahl von Rundstangen (10, 12, 14) vorgesehen ist und entsprechend der senkrecht zu der in Bewegungsrichtung der Papierbahn (68) verstellbaren Rundstange (12) verstellbar ist, um einen vordefinierten konstanten Abstand zwischen der Leseeinrichtung (76) und der Papierbahn (68) zu gewährleisten.

## Claims

1. An apparatus for guiding an endless paper web (68), comprising:
two lateral guide means (18, 20) guiding the paper web (68) at the longitudinal edges thereof;
a deflection means with the aid of which the paper web is deflected a least once from its direction of movement while the paper web is moving between the lateral guide means (18, 20); and
a first transport roll (26) on a drivable shaft (30) and a second transport roll (28) for applying a feed force to the paper web (68) passing between said first (26) and said second (28) transport roll.

2. An apparatus for guiding an endless paper web (68) according to claim 1, wherein the paper web (68) passes in a wave shape through the deflection means of said paper web (68).

3. An apparatus for guiding an endless paper web according to claim 1 or 2, wherein the deflection means of the paper web (68) comprises a plurality of round bars (10, 12, 14).

4. An apparatus for guiding an endless paper web (68) according to claim 3, wherein the deflection means of the paper web (68) is composed of three round bars (10, 12, 14), at least one of said round bars (10, 12, 14) being adapted to be deflected at right angles to the direction of movement of the paper web (68) so as to guide said paper web (68) in a wave shape between said round bars (10, 12, 14) in the direction of movement.

5. An apparatus for guiding an endless paper web (68) according to claim 1, wherein the two lateral guide means (18, 20) for the paper web are implemented in the form of two guide strips arranged in parallel in the direction of movement of the paper web (68), the distance between these two parallel guide strips being axially adjustable.

6. An apparatus for guiding an endless paper web (68) according to one of claims 1 to 5, wherein the second transport roll (28) is pretensioned relative to the first transport roll (26) by means of a spring (52; 75e).

7. An apparatus for guiding an endless paper web (68) according to one of claims 1 to 6, wherein the second transport roll (28) is arranged such that it is rotatable relative to the first transport roll (26) about an axis of rotation (60) extending essentially at right angles to the drive shaft (30) of the first transport roll (26).

8. An apparatus for guiding an endless paper web (68) according to claim 7, wherein a rotary movement about the axis of rotation is limited by springs (64).

9. An apparatus for guiding an endless paper web (68) according to one of claims 1 to 8, wherein the second transport roll (28) is arranged such that it is displaced relative to the first transport roll (26) about an axis of rotation (60) extending essentially at right angles to the drive shaft of the first transport roll (26).

10. An apparatus for guiding an endless paper web (68) according to claim 9, wherein the position of rotary displacement of the second transport roll (28) relative to the first transport roll (26) can be adjusted by means of screws (74).

11. An apparatus for guiding an endless paper web (68) according to one of claims 1 to 10, wherein the first transport roll (26) consists of steel and the second transport roll (28) is provided with an elastomeric coating.

12. An apparatus for guiding an endless paper web (68) according to one of the preceding claims, wherein a reader (76) is provided for reading marks (72) arranged on the paper web (68).

13. An apparatus for guiding an endless paper web (68) according to claim 12 referring back to claims 3 to 12, wherein the reader (76) is provided on the side facing the paper web (68) above the adjustable round bar (12) of the plurality of round bars (10, 12, 14) and is adapted to be adjusted in accordance with said round bar(12), which is adjustable at right angles to the direction of movement of the paper web (68), so as to guarantee a predefined constant distance between the reader (76) and the paper web (68).

## Revendications

1. Dispositif de guidage d'une bande de papier sans fin (68), avec
deux guides latéraux (18, 20) guidant la bande de papier (68) sur ses côtés longitudinaux ;
un dispositif de retour par lequel la bande de papier subit, lors de son déplacement entre les guides latéraux (18, 20), au moins une déviation par rapport à sa direction de déplacement ; et
un premier rouleau de transport (26) sur un arbre (30) pouvant être entraîné et un second rouleau (28) destiné à appliquer une avance à la bande de papier (68) passant entre le premier (26) et le second (28) rouleau de transport.

2. Dispositif de guidage d'une bande de papier sans fin (68) selon la revendication 1, dans lequel la bande de papier (68) passe de manière ondulée à travers le dispositif de retour de la bande de papier (68).

3. Dispositif de guidage d'une bande de papier sans fin selon la revendication 1 ou 2, dans lequel le dispositif de retour de la bande de papier (68) présente une pluralité de barres rondes (10, 12, 14).

4. Dispositif de guidage d'une bande de papier sans fin (68) selon la revendication 3, dans lequel le dispositif de retour de la bande de papier (68) est conçu de trois barres rondes (10, 12, 14), au moins l'une des barres rondes (10, 12, 14) pouvant être déviée perpendiculairement à la direction de déplacement de la bande de papier (68), pour faire passer la bande de papier (68) dans le sens de déplacement de manière ondulée entre les barres rondes (10, 12, 14).

5. Dispositif de guidage d'une bande de papier sans fin (68) selon la revendication 1, dans lequel les deux guides latéraux (18, 20) de la bande de papier sont réalisés par deux plaques de guidage disposées en parallèle dans le sens de déplacement de la bande de papier (68), la distance entre les deux plaques de guidage disposées en parallèle étant réglable axialement.

6. Dispositif de guidage d'une bande de papier sans fin (68) selon l'une des revendications 1 à 5, dans lequel le second rouleau de transport (28) est prétendu à l'aide d'un ressort (52 ; 75e) contre le premier rouleau de transport (26).

7. Dispositif de guidage d'une bande de papier sans fin (68) selon l'une des revendications 1 à 6, dans lequel le second rouleau de transport (28) est disposé de manière rotative, par rapport au premier rouleau de transport (26), autour d'un axe de rotation (60) sensiblement perpendiculaire à l'arbre d'entraînement (30) du premier rouleau de transport (26).

8. Dispositif de guidage d'une bande de papier sans fin (68) selon la revendication 7, dans lequel un mouvement rotatif autour de l'axe de rotation est limité par des ressorts (64).

9. Dispositif de guidage d'une bande de papier sans fin (68) selon l'une des revendications 1 à 8, dans lequel le second rouleau de transport (28) est disposé, de manière tournée par rapport au premier rouleau de transport (26), autour d'un axe de rotation (60) sensiblement perpendiculaire à l'arbre d'entraînement du premier rouleau de transport (26).

10. Dispositif de guidage d'une bande de papier sans fin (68) selon la revendication 9, dans lequel la position tournée du second rouleau de transport (28) est réglable par rapport au premier rouleau de transport (26), à l'aide de vis (74).

11. Dispositif de guidage d'une bande de papier sans fin (68) selon l'une des revendications 1 à 10, dans lequel le premier rouleau de transport (26) est réalisé en acier et le second rouleau de transport (28) est muni d'un revêtement élastomère.

12. Dispositif de guidage d'une bande de papier sans fin (68) selon l'une des revendications précédentes, dans lequel est prévu un dispositif de lecture (76) destiné à lire des repères (72) disposés sur la bande de papier (68).

13. Dispositif de guidage d'une bande de papier sans fin (68) selon la revendication 9, avec renvoi aux revendications 3 à 11, dans lequel le dispositif de lecture (76) est prévu du côté orienté vers la bande de papier (68), au-dessus de la barre ronde déplaçable (12) de la pluralité de barres rondes (10, 12, 14), et peut être déplacé en conséquence, perpendiculairement à la barre ronde (12) déplaçable dans le sens de déplacement de la bande de papier (68), afin de garantir une distance constante prédéfinie entre le dispositif de lecture (76) et la bande de papier (68).
